# DEMANDE DE BREVET EUROPEEN

(11) **EP 1 433 901 A1**
(43) Date de publication de la demande: **30.06.2004**
(21) Numéro de dépôt: 03293016.6
(22) Date de dépôt: 02.12.2003
(51) Int. Cl.: E01B 29/17

(54) **Procédé de pose ou de renouvellement des rails d'une voie de chemin de fer, et installation pour la mise en oeuvre de ce procédé**

(30) Priorité: 03.12.2002 FR 0215249
(71) Demandeur: SOCIETE DES ANCIENS ETABLISSEMENTS L. GEISMAR, F-92200 Neuilly sur Seine (FR); TSO, 77500 Chelles (FR)
(72) Inventeur: Boittin, Jacques, 78290, Croissy-sur-Seine (FR)
(74) Mandataire: Thinat, Michel

(57) **Abrégé**

L'invention concerne un procédé de pose ou de renouvellement des rails d'une voie de chemin de fer.

Le procédé est du type selon lequel on réalise par soudage bout à bout des rails courts des longs rails soudés qui sont posés sur la voie. Il est caractérisé en ce que l'on produit des rails longs soudés sur un train de soudage, sur le chantier, à partir de rails courts déposés sur des wagons de transport à l'extrémité arrière du train, les rails longs soudés étant posés sur la voie à l'extrémité avant du train.

L'invention est utilisable pour la pose et le renouvellement des rails d'une voie de chemin de fer.

## Description

L'invention concerne un procédé de pose ou de renouvellement des rails d'une voie de chemin de fer, selon lequel on réalise par soudage bout à bout de rails courts des longs rails soudés qui seront posés sur la voie, ainsi qu'une installation pour la mise en oeuvre de ce procédé.

On connaît déjà un procédé de ce type, qui implique l'utilisation d'une installation stationnaire de soudage de rails courts de 18 à 120 mètres, approvisionnés sur wagons par un laminoir de rails, en longs rails soudés de longueur de 300 mètres ou plus. Suivant la qualité et la production demandées. Cette installation est construite sur un site donné permanent et comporte toutes les machines qui sont nécessaires pour le soudage des rails, telle qu'une brosseuse des extrémités des rails à souder, une soudeuse, une presse, une meuleuse de finition, des systèmes de mesurage d'alignement, de tables d'alimentation et d'évacuation et des convoyeurs pour le transport des rails du site de leur production au chantier.

Ce procédé présente les inconvénients majeurs de nécessiter un coût de l'investissement très élevé et de nécessiter un transport des longs rails soudés du site de leur production au chantier où ils doivent être posés et dont la longueur est de ce fait limitée. De plus, le procédé de pose ou de renouvellement des rails est long et implique beaucoup de temps improductif lié au transport des rails du site de leur production au chantier.

Un autre procédé connu implique un déchargement préalable de rails courts de 18 mètres à 120 mètres le long de la voie à établir ou à renouveler et le soudage les rails courts se trouvent sur le sol en longs rails soudés sur le chantier, dont la longueur peut être théoriquement infinie. L'installation utilisée à cette fin est composée d'une soudeuse électrique mobile, montée sur camion rails-route, draisine ou en conteneurs posés sur wagons plats.

Ce procédé présente l'inconvénient majeur que la qualité de la voie obtenue laisse à désirer bien que l'investissement, notamment pour la soudeuse électrique mobile est relativement élevé.

L'invention a pour but de proposer un procédé et une installation qui pallie les inconvénients des procédés de l'état de la technique tout en conservant les avantages qu'ils procurent.

Pour atteindre ce but, le procédé selon l'invention est caractérisé en ce que l'on produit les rails longs soudés sur un train de soudage, sur le chantier, à partir des rails courts disposés sur des wagons de transport à l'extrémité arrière du train, les rails longs soudés étant posés sur la voie à l'extrémité avant du train.

L'installation selon l'invention pour la mise en oeuvre de ce procédé est caractérisée en ce qu'elle est réalisé sous forme d'un train de soudage comportant des wagons porteurs des machines nécessaires pour la réalisation des rails longs soudés, telle qu'une brosseuse d'extrémité des rails à souder, d'une soudeuse, d'une presse, d'une meuleuse de finition, des convoyeurs pour le transport des rails d'un wagon à l'autre à partir des wagons sur lesquels les rails courts sont chargés.

L'invention sera mieux comprise, et d'autres buts, caractéristiques, détails et avantages de celle-ci apparaîtront plus clairement au cours de la description explicative qui va suivre faite en référence aux figures illustrant l'invention à titre d'exemple non limitatif.
La figure 1 représente un train de soudage en cinq tronçons a-a' à e-e' successifs qui sont superposés sur la figure ;
La figure 2 est une vue de face d'un poste de soudure ;
La figure 3 est une vue latérale du poste de soudure de la figure 2;
La figure 4 est une vue de dessus du poste de soudure des figures 2 et 3 ;
La figure 5 est une vue en coupe d'un rail ;
La figure 6 est une vue de face d'une presse pour l'opération de redressage ;
La figure 7 est une vue de dessus de la presse de la figure 6.

Comme le montre la figure 1 en haut à gauche, le train de soudage comporte à l'extrémité avant une locomotive 1 et, le cas échéant, une deuxième locomotive non représentée à l'extrémité arrière et, entre les deux locomotives, attelés les uns aux autres, des wagons ateliers, qui portent les différ entes machines nécessaires pour la production des rails longs soudés, des wagons qui portent des équipements auxiliaires indiqués par exemple en 4, des wagons de transfert 5 des rails d'un poste de travail à un autre et des wagons de transport des rails courts tels qu'indiqué en 6, sur lesquels les rails courts sont placés en plusieurs couches, ces wagons étant situés à l'extrémité arrière du train qui est une extrémité libre.

Le train de soudage, dont la longueur dépend des rails courts à souder, est formé pour avoir la forme représentée et être ensuite dirigé vers le chantier. L'ensemble est remorqué par la locomotive 1 vers l'endroit où les longs rails soudés devant être déposés. Une fois arrivé sur le chantier, l'arrimage de la couche supérieure des rails courts sur le wagon de transport 6 est démonté et un premier rail 7 est retiré du wagon 6 par un treuil monté sur le wagon adjacent 8 et indiqué en 9. En 10 on a indiqué le câble de traction qui est fixé au rail 7, à une certaine distance de l'extrémité de celui-ci. Le rail court 7 est tiré pour qu'il s'engage dans un dispositif de rouleaux presseurs 11 également portés par le wagon 8. Pendant son transfert du wagon 6 aux rouleaux presseurs 11, le rail 7 se déplace sur une rampe ascendante 12.

Il est à noter que le premier rail 6 se trouvait au milieu de la couche supérieure sur le wagon 6. Le deuxième rail, successif au premier rail 7 est relié au premier rail par des pinces auto-serrantes.

Le rouleau presseur 11 fait avancer le rail 7 jusqu'au wagon 13 qui porte une brosseuse automatique des extrémités du rail 14. Une fois les extrémités amont et aval détectées et positionnées dans cette brosseuse, le cycle automatique de la machine, qui travaille sans opérateur, se déclenche et le plan de roulement, le dessous du patin du rail et la coupe des deux extrémités de rails sont désoxydés. Le train reste dans sa position initiale pendant cette opération et les opérations suivantes.

Les deux rails avancent sur le convoyeur central jusqu'au moment où l'extrémité amont du deuxième rail se trouve dans l'axe de la brosseuse. D'une part l'opérateur du treuil charge les deux rails suivants sur le convoyeur et l'extrémité aval du premier rail est positionnée dans la brosseuse qui démarre automatiquement un nouveau cycle de brossage.

D'autre part, l'opérateur de la soudeuse-ébavureuse qui effectue un soudage électrique tel qu'un soudage par étincelage, déplace la machine sur sa voie dans le wagon fermé, jusqu'au moment où les extrémités du premier et deuxième rail se trouvent dans l'axe de la machine, prêtes à être soudées. Le cycle de la machine aligne automatiquement les deux extrémités des rails, soudent les rails suivant une programmation de paramètres établis selon le type de rail et testés, pour finalement ébavurer la soudure.

Dans l'exemple représenté sur les figures, la soudeuse-ébavureuse est alimentée en énergie électrique, comme toutes les machines équipant ce train, par le wagon d'alimentation en énergie. Les soudures d'essai sont testées dans la presse d'essai, installée dans un wagon atelier-magasin.

Avantageusement, les postes tels que celui de la soudeuse-ébavureuse ou tout autre poste sont alimentés par différents groupes d'alimentation électrique autonomes, de telle sorte que le train est modulable, en fonction des impératifs techniques du site sur lequel il intervient.

Après le soudage, les rails soudés sont refroidis lors de leur avancement, par l'intermédiaire de rouleaux presseurs appropriés jusqu'au wagon 20 portant une presse à quatre directions 21, le train étant toujours immobilisé. Le refroidissement de la soudure pourrait se faire dans un tunnel à eau monté dans un wagon fermé. En fonction de la productivité, on déterminera si le tunnel à eau est installé à une longueur ou à deux longueurs standard de rails courts de la soudeuse-ébavureuse. La température de la soudure est mesurée à la volée, par un pyromètre, installé le long du convoyeur, à hauteur du tunnel à eau.

En fonction de la température mesurée, le cycle de refroidissement est enclenché ou un temps d'attente est instauré. Le refroidissement de la soudure à température ambiante est nécessaire pour pouvoir effectuer les opérations de finition et contrôler l'alignement des deux rails courts au niveau de la soudure. La presse à quatre directions 21 est équipée d'un système de mesurage laser, pouvant contrôler les alignements dans les plans vertical et horizontal sur des longueurs jusqu'à trois mètres. La presse est mobile à l'intérieur du wagon 20 et l'opérateur positionne la machine jusqu'au moment où la soudure se trouve dans l'axe de celle-ci. Un premier cycle de mesurage est effectué et le résultat sous forme de deux graphiques est représenté sur un moniteur. En fonction de ce résultat, l'opérateur effectue les opérations de redressages vertical et horizontal nécessaires pour obtenir un alignement correspondant aux tolérances requises. Après le cycle de redressage, un nouveau cycle de mesurage est effectué. Si la soudure reste hors tolérance, un nouveau cycle de redressement est fait.

Après les opérations de mesurage et de redressement, le rail avec la soudure est transporté sur le convoyeur central vers le wagon fermé qui contient la meuleuse automatique de finition 24 des soudures et un système de mesurage laser, couplé à la meuleuse et pouvant contrôler les alignements dans les plans vertical et horizontal sur des longueurs jusqu'à 3 mètres. La machine est mobile et l'opérateur positionne la machine jusqu'au moment où la soudure se trouve dans l'axe de celle-ci. Après avoir effectué le cycle de meulage, l'opérateur déplace la machine jusqu'au moment où la soudure se trouve dans l'axe du système de mesurage et effectue un cycle de mesurage de la longueur requise. Dans des cas exceptionnels où les résultats ne seraient pas concluants, une correction par meulage peut être effectuée.

Après le meulage et le contrôle final, chaque soudure a subi toutes les opérations de finition et est déplacée sur le convoyeur central jusqu'au moment où l'extrémité du long rail soudé touche le sol à l'endroit prévu lors du positionnement du train de soudage sur la voie. Le rail est déplacé dans une goulotte de pose 27 assurant un guidage vertical et horizontal.

Le long rail soudé obtenu par soudage des rails courts 7 à partir du wagon 6 peuvent être positionnés dans la voie ou en dehors de la voie.

Pendant toutes les phases de la production, décrites jusqu'à présent, le rail soudé est déplacé par des rouleaux presseurs, tandis que le train de soudage est resté immobilisé sur la voie.

Une fois que le long rail soudé touche le sol et est relié à la voie à renouveler ou à la voie provisoire, aux moyens de pinces auto-serrantes, le rail soudé est maintenu immobile et c'est le train de soudage qui se déplace. Les opérations effectuées dans les wagons du train restent les mêmes qu'auparavant.

L'utilisation de pinces auto-serrante qui est généralement nécessaire en début d'intervention sur une voie n'est pas indispensable dans la suite de la pose d'un rail long.

En effet, le poids propre d'un rail sur une longueur de cent ou deux-cent mètres est généralement suffisant en soi pour assurer le maintien stable de ce rail le long de la voie pendant le déplacement du train.

Lors de la pose, le mouvement du rail le long du train pendant que ce train est déplacé peut éventuellement être assisté par les galets presseurs ayant un mouvement synchronisé avec le déplacement du train.

Durant toute l'exploitation, le train a un mouvement sensiblement séquenciel, dans lequel il avance à faible vitesse d'une longueur de rail, puis s'immobilise pour procéder à la soudure du rail court suivant.

Dans l'exemple des figures, la locomotive 1 est principalement destinée à acheminer le train sur le site où il intervient. Ce train est avantageusement prévu automoteur, à marche lente, pour permettre son déplacement à faible vitesse et son immobilisation avec une précision de positionnement satisfaisante, sans intervention de la locomotive 1 lorsqu'il est sur site.

La mise en oeuvre d'un train automoteur prévu pour des déplacements à faible vitesse, en association avec des postes mobiles longitudinalement, comme par exemple le poste de la soudeuse-ébavureuse permet de réaliser un avancement séquenciel avec un rythme relativement élevé. En effet, le positionnement du train automoteur présente une précision importante lorsqu'il s'immobilise, et chaque poste qui est mobile longitudinalement par rapport au wagon qui le porte peut rapidement être positionné par rapport au rail sur lequel il doit intervenir, sans qu'il soit nécessaire de réajuster la position de l'ensemble du train.

Il est à noter que les rouleaux-presseurs motorisés, montés en aval de la soudeuse-ébavureuse sont reprogrammés en déclenchant les rouleaux moteurs et en diminuant la pression sur le rouleau-presseur de façon à changer la fonction dans une fonction de guidage et de freinage du rail soudé tenant compte des dévers et gradients de la ligne. Avantageusement, ces systèmes de guidage et de déplacement des rails comprennent un galet de base tournant autour d'un axe horizontal, sur lequel roule le rail, deux galets latéraux entourant le rail et tournant autour d'axes verticaux, et un galet presseur, situé au niveau de la face supérieure du rail et dont la pression qu'il peut exercer peut être pilotée.

Après la description qui vient d'être faite, on constate que le procédé de soudage proposé par l'invention et son train de mise en oeuvre présentent de nombreux avantages par rapport à l'état de la technique. L'invention présente l'avantage de nécessiter un personnel de production et d'entretien qualifié réduit. Tenant compte des moyens mis en oeuvre telle que l'automatisation poussée, un système de contrôle de qualité, de la traçabilité complète que l'invention procure, la mise en place d'une équipe réduite de personnel qualifié est justifié et rentable, ce qui n'est pas le cas pour les procédés de soudage selon l'état de la technique, pour lesquels les équipes sont hétérogènes en fonction des endroits de travail. La traçabilité de chaque soudure est possible, tant pour les paramètres métallurgiques, au niveau du poste de soudeuse-ébavureuse, que pour les paramètres géométriques, au niveau de la redresseuse et de la meuleuse. L'invention permet une production très élevée, d'une part assurée par les moyens mis en oeuvre et d'autre part par la continuité et la qualification du personnel. Le travail se fait en endroits clos, c'est-à-dire dans des wagons fermés et chauffés, indépendamment des conditions climatiques. L'invention assure une meilleure qualité métallurgique des soudures, garantie par des moyens de réglage et de contrôle des différents paramètres de soudage et la puissance hydraulique de la machine, assurant un forgeage optimal des soudures. L'invention garantit également une géométrie et un alignement parfait des soudures sur des longues distances, avec des tolérances d'alignement les plus strictes pour des lignes à grande vitesse, grâce à la présence d'une presse hydraulique à quatre directions avec système de mesurage laser intégré, pouvant contrôler l'alignement des soudures dans deux plans sur des distances jusqu'à trois mètres de longueur et d'une meuleuse automatique copiant et reliant parfaitement le profil des deux rails soudés sur une distance jusqu'à un mètre.

Un avantage majeur offert par l'invention réside dans la possibilité de souder des rails en longueur infinie, supprimant la nécessité de relier les longs rails soudés par des soudures aluminothermiques dans la voie. L'alimentation de la ligne de production se fait à partir de wagons transportant les rails courts entre le laminoir du fournisseur et le chantier, sans déchargement préalable des rails courts avant soudage de la voie. Il n'y a pas de pose préalable des rails à souder sur les assises des traverses de la voie pour assurer un alignement minimal des bouts des rails avant soudage.

L'invention permet d'adapter la position des machines à la longueur standard des rails courts, pouvant varier entre 18 mètres et 120 mètres ou plus, en changeant la longueur ou la position des wagons intercalaires pour assurer le fonctionnement de toutes les machines de la ligne en temps masqué. Les machines individuelles sont posées sur des voies, fixées sur les planchers des wagons, autorisant leur positionnement exact envers les soudures à traiter. L'invention garantit une autonomie complète du train de soudage au point de vue d'alimentation en énergie électrique, hydraulique et pneumatique. L'invention prévoit un atelier de réparation et un stock de pièces de rechange. L'invention assure une autonomie complète du train de soudage, pouvant se déplacer sur tous les réseaux répondant au gabarit et à l'écartement de la voie. Il est possible de transporter le train de soudage vers d'autres continents dans la version « conteneurs standardisés ».

Selon l'invention, la soudeuse utilisée qui est visible sur les figures 2 à 4 est prévue pour réaliser des soudures par étincelage. Elle comprend deux parties 25, 26 l'une étant mobile longitudinalement par rapport à l'autre grâce à deux vérins 27 reliant ces deux parties, ces vérins étant alimentés par un système hydraulique de forte puissance. Cette soudeuse est aussi globalement mobile longitudinalement sur des rails 28 équipant le wagon qui la porte. Chaque partie 25, 26 de cette soudeuse comprend des moyens de positionnement et de fixation du rail qu'elle reçoit. L'une de ces deux parties peut être déplacée avec précision verticalement et transversalement par rapport à l'autre, de manière à ajuster l'alignement des deux rails à souder, ce mouvement relatif est par exemple rendu possible par un système à excentriques.

La soudure par étincelage est réalisée par application d'un courant électrique traversant les rails, puis par rapprochement rapide des deux extrémité de rails sous une pression importante, ce courant électrique étant généré par un transformateur repéré par 29.

Lorsque les rails sont mis en position, c'est-à-dire alignés l'un par rapport à l'autre, et séparés par un entrefer de faibles dimensions, le cycle de soudage peut débuter. Ce cycle comprend éventuellement plusieurs étapes préliminaires prévues pour préchauffer les extrémités de rails à souder. Le cycle de soudage en soi consiste à appliquer un courant électrique traversant l'entrefer, ce qui en élève la température mais génère une perte de matière par projections. Cette perte de matière est compensée par une avance lente d'une partie de la machine par rapport à l'autre.

Cette avance lente a lieu sur une course pouvant atteindre vingt à vingt-cinq millimètres pour l'ensemble d'un cycle de soudure, et elle est asservie sur l'intensité du courant électrique traversant effectivement les rails. Si cette intensité atteint une valeur trop élevée, la vitesse d'avance est réduite, voire inversée, et si cette intensité devient trop faible cette avance est augmentée.

Cette avance lente qui a lieu en début du cycle de soudage est avantageusement gérée par automate pilotant le système hydraulique qui est associé à la soudeuse et les vérins 27, en fonction de l'intensité du courant.

Ce courant électrique produit une fusion des extrémités des rails qui atteignent ainsi une température satisfaisante en un temps valant environ deux minutes. Lorsque cette température est atteinte, la machine est commandée pour que son système hydraulique rapproche les deux moitiés en appliquant un effort de l'ordre de soixante tonnes, ce qui produit un soudage par forgeage ayant une résistance mécanique élevée.

Les organes de positionnement des rails dans cette soudeuse, comprennent des références pour assurer la mise en conformité géométrique des rails, ainsi que des mords ou autres dispositifs de serrage prévus pour le maintien de ces rails, dans chaque partie 25, 26.

Avantageusement, la prise de référence est réalisée d'une part au niveau de la face de roulement 30 du rail, c'est-à-dire la face supérieure prévue pour recevoir les roues d'un train, et d'autre part sur la face latérale active 31, c'est-à-dire la face contre laquelle le flanc d'une roue de train est susceptible de prendre appui, ce qui est représenté schématiquement sur la figure 5.

Cette disposition particulière pour la mise en conformité permet d'annuler l'effet des dispersions de dimensions de la section des rails à souder sur leur alignement. Malgré une différence importante dans les dimensions de la section de deux rails à souder, la bande de roulement 30 et la face active 31 du rail qui sont ses deux parties fonctionnelles sont ainsi dans le prolongement l'une de l'autre.

Avantageusement, les deux rails sont soudés avec un léger angle, ayant une valeur prédéterminée, dans le plan vertical. Le rail soudé pointe légèrement vers le haut au niveau de la soudure, pour être remis sensiblement horizontal après l'opération de redressage. Compte tenu d'un effet dit de mémoire de la soudure, dans la vie du rail, celui-ci tend à reformer un léger angle, ce qui contrecare l'effet du passage des trains qui tend à enfoncer le rail vers le sol au niveau de la soudure.

Après le soudage, l'angle formé par les deux rails peut valoir par exemple cinq à six dixièmes de millimètres, sur une distance de un mètre s'étendant de part et d'autre de la soudure. Cet angle est ramené à une valeur beaucoup plus faible à l'issue des opérations de soudage et de meulage.

Selon l'invention, lorsque le train avance pour poser le rail, le déplacement du rail par rapport au train est assisté par des galets presseurs qui sont disposés notamment de part et d'autre du poste de soudure. Ceci contribue à réduire les efforts longitudinaux appliqués à la soudure qui vient d'être réalisée pour éviter de dégrader ses qualités mécaniques.

La mise en oeuvre de ces galets presseurs qui déplacent le rail par rapport au train contribue également à réduire l'effort de traction qui doit être développé pour le déplacement du train par rapport au sol.

Selon l'invention, après réalisation de la soudure, l'alignement des rails soudés est mesuré pour être éventuellement redressé dans un poste 21 incluant des organes de mesure et une presse, représenté de façon plus détaillée sur les figures 6 et 7.

Ce poste 21 est également mobile longitudinalement sur des rails 32 équipant le wagon qui le porte pour pouvoir ajuster sa position longitudinale par rapport à la soudure.

Il comprend une règle de référence 33 qui s'étend horizontalement parallèlement à l'axe longitudinal des rails sur une longueur valant par exemple trois mètres, et le long de laquelle une tête de mesure 34 se déplace pour déterminer le défaut d'alignement des deux rails d'une part dans un plan horizontal, et d'autre part dans un plan vertical. Cette tête 34 est équipée de moyens de mesure laser permettant des mesures d'un niveau de précision le plus élevé possible.

Comme visible dans les figures 6 et 7, cette règle 33 est montée à l'intérieur du poste 21 qui inclut principalement une presse à quatre axes capable de redresser le rail dans le plan vertical et dans le plan horizontal, selon les deux directions.

Ce poste comprend deux ablots A1, A2, qui sont des appuis supportant le rail de part et d'autre de la soudure. Ces deux appuis ont chacun une forme de C ouvert vers le haut, de telle sorte qu'ils peuvent exercer une réaction sur le rail transversalement dans les deux directions horizontales et dans une direction verticale.

Ce poste comprend dans sa partie centrale un vérin à double effet 35, disposé horizontalement pour actionner un marteau. Il comprend également deux vérins verticaux et 36 et 37 sont disposés verticalement pour actionner un marteau soit de haut en bas, soit de bas en haut.

Cette presse quatre axes est alimentée par un groupe hydraulique non représenté, de manière à pouvoir développer des efforts pouvant atteindre cent-vingt tonnes dans le plan horizontal, et deux cent cinquante tonnes dans la direction verticale. Elle est pilotée par un automate ou par un opérateur pour que les vérins actionnent le marteau afin d'appliquer à la soudure des efforts dont l'intensité dépend du défaut d'alignement qui est mesuré au niveau de la tête 34. Le système de mesure étant intégré à la presse dans le poste 21, il est ainsi possible, le cas échéant de réaliser plusieurs passes de redressage en réalisant une mesure entre chaque passe, de manière à atteindre un alignement très précis des deux rails.

Cette presse comprend encore deux ablots supplémentaires, non représentés, destinés à être placés en partie supérieure du rail de part et d'autre de la soudure, et prévus pour être utilisés lorsque le vérin vertical inférieur est actionné.

Le poste de meulage du train selon l'invention comprend également un système de mesure de précision, pour améliorer encore l'alignement des deux rails par meulage, éventuellement en plusieurs passes. Ce système de mesure permet de réaliser une dernière mesure de l'alignement, correspondant par exemple à un contrôle de qualité avant l'installation du rail sur la voie.

Cette opération de redressage ainsi que l'opération de meulage rendent possible la réalisation de soudures de rails pour des lignes à grande vitesse, dans lesquelles les tolérances possibles sont beaucoup plus exigeantes que pour les lignes classiques. A titre d'exemple, la tolérance d'alignement pour une ligne classique est de deux dixièmes sur une distance de un mètre, alors que la tolérance pour une ligne grande vitesse est de deux dixièmes sur une distance de trois mètres.

## Revendications

1. Procédé de pose ou de renouvellement des rails d'une voie de chemin de fer, selon lequel on réalise par soudage bout à bout des rails courts des longs rails soudés qui sont posés sur la voie, dans lequel on produit des rails longs soudés sur un train de soudage, sur le chantier, à partir de rails courts (7) déposés sur des wagons de transport (6) à l'extrémité arrière du train, les rails longs soudés étant posés sur la voie à l'extrémité avant du train, **caractérisé en ce que** l'on effectue, après le soudage une opération de mesurage de l'alignement des rails soudés et **en ce que** l'on effectue en fonction du résultat de mesure, si nécessaire, des opérations de redressage.

2. Procédé selon la revendication 1, **caractérisé en ce que** l'on dispose dans le train de soudage les différentes postes de traitement des rails successivement et fait passer les rails courts (7) par les différentes postes en les déplaçant du wagon de transport (6) à l'extrémité avant de pose du train.

3. Procédé selon la revendication 2, **caractérisé en ce que** l'on saisit les rails courts (7) sur le wagon de transport (6) l'un après l'autre, aligne les rails et les déplace à l'état aligné au poste de traitement précité.

4. Procédé selon la revendication 3, **caractérisé en ce que** l'on déplace les rails courts (7) après la saisie sur le wagon de transport (6) à un poste de soudage électrique (17) des extrémités adjacents des rails courts pour obtenir un rail long, après avoir effectué une opération de brossage des extrémités à souder.

5. Procédé selon la revendication (4), **caractérisé en ce que** l'opération de mesurage de l'alignement des rails soudés est réalisée dans les plans vertical et horizontal, et **en ce que** les opérations de redressage sont également réalisées dans les plans vertical et horizontal, après avoir soumis le rail long obtenu à un refroidissement.

6. Procédé selon l'une des revendications 2 à 5, **caractérisé en ce que** l'on pose l'extrémité avant du rail long sur le sol en le guidant à l'aide d'une goulotte de pose, verticalement et horizontalement.

7. Procédé selon l'une des revendications 1 à 6, **caractérisé en ce qu'**avant la pose de l'extrémité avant du rail long sur le sol, le train de soudage est maintenu immobile et le rail en vue de formation est déplacé.

8. Procédé selon l'une des revendications 1 à 7, **caractérisé en ce qu'**après la pose de l'extrémité avant du rail long sur le sol, le rail est maintenu immobile et le train de soudage est déplacé.

9. Installation pour la mise en oeuvre du procédé selon la revendication 1, **caractérisé en ce qu'**elle est réalisée sous forme d'un train de soudage comportant des wagons porteurs des machines nécessaires pour la réalisation des rails longs soudés, telle qu'une brosseuse (14) des extrémités des rails à souder, une soudeuse (17), une presse de redressage, une meuleuse de finition (24), des convoyeurs pour le transport des rails d'un wagon à l'autre à partir des wagons (6) sur lesquels les rails courts (7) sont chargés.

10. Installation selon la revendication 9, dans laquelle au moins une des machines est mobile longitudinalement par rapport au wagon qui la porte.

11. Installation selon la revendication 10, dans laquelle le train est du type automoteur à marche lente.

12. Installation selon l'une des revendications 9 à 11, dans laquelle les différentes machines sont alimentées électriquement par différents groupes d'alimentation autonomes.

13. Installation selon l'une des revendications 9 à 12, **caractérisé en ce que** la brosseuse est une machine automatique.

14. Installation selon l'une des revendications 9 ou 12, **caractérisé en ce que** la soudeuse est déplaçable sur son wagon porteur et adapté pour souder les rails suivant une programmation des paramètres préétablis.

15. Installation selon l'une des revendications 9 à 14, **caractérisé en ce qu'**elle comporte un wagon fermé portant un tunnel à eau pour effectuer un refroidissement des soudure après le soudage.
